# EUROPÄISCHE PATENTSCHRIFT

(11) **EP 0 813 669 B1**
(45) Veröffentlichungstag und Bekanntmachung des Hinweises auf die Patenterteilung: **22.09.1999**
(21) Anmeldenummer: 96906722.2
(22) Anmeldetag: 01.03.1996
(51) Int. Cl.: F23R 3/10

(54) **HITZESCHILD-ANORDNUNG FÜR EINE GASTURBINEN-BRENNKAMMER**
THERMAL SHIELD ARRANGEMENT FOR GAS TURBINE COMBUSTION CHAMBERS
AGENCEMENT D'ECRAN THERMIQUE POUR CHAMBRES DE COMBUSTION DE TURBINES A GAZ

(30) Priorität: 08.03.1995 DE 19508111
(43) Veröffentlichungstag der Anmeldung: 29.12.1997
(73) Patentinhaber: BMW Rolls-Royce GmbH, 61402 Oberursel (DE)
(72) Erfinder: KWAN, William, D-12307 Berlin (DE)
(74) Vertreter: Bücken, Helmut
(86) Internationale Anmeldenummer: EP9600860
(87) Internationale Veröffentlichungsnummer: WO9627765

(56) Entgegenhaltungen:
- EP-A- 0 153 842
- EP-A- 0 521 687
- FR-A- 2 637 675
- GB-A- 1 594 463
- GB-A- 2 252 152

## Beschreibung

Die Erfindung betrifft eine Hitzeschild-Anordnung für eine Gasturbinen-Brennkammer mit einem Hitzeschild mit einer zentralen Durchtrittsöffnung für einen Brenner sowie mit einem am Rand der Durchtrittsöffnung umlaufenden Steg, der eine Vielzahl von Luftübertrittsöffnungen für die an die der Brennkammer abgewandte kalte Rückseite des Hitzeschildes herangeführte Kühlluft aufweist. Zum Stand der Technik wird beispielshalber auf die EP 0 471 437 A1 oder EP-A-521 687 verwiesen, dabei ist analog diesem bekannten Stand der Technik auch das vorliegende Hitzeschild bevorzugt für eine Ringbrennkammer vorgesehen.

Die heiße Oberfläche muß intensiv gekühlt werden, wozu die üblichen Hitzeschilder eine Vielzahl von Kühlluft-Durchtrittsöffnungen aufweisen, über die der an die kalte Rückseite des Hitzeschildes herangeführte Kühlluftstrom durch das Hitzeschild hindurchtreten kann und sodann auf die heiße Oberfläche des Hitzeschildes einen Kühlluftfilm legt. Damit ist es jedoch nicht möglich, den einer besonders hohen Temperaturbelastung ausgesetzten Ringbereich rund um die Brenner-Durchtrittsöffnung ausreichend zu kühlen. Auch der im Bereich der Durchtrittsöffnung über den Spalt zwischen einem den Brenner aufnehmenden Dichtungsteil sowie dem Hitzeschild austretende Kühlluftstromanteil reicht hierfür nicht aus.

Aufgabe der Erfindung ist es daher, Maßnahmen aufzuzeigen, mit Hilfe derer die Kühlung des Hitzeschildes insbesondere im Bereich der Brenner-Durchtrittsöffnung weiter verbessert werden kann.
Die Lösung dieser Aufgabe ist erreicht durch die Merkmale der unabhängigen Ansprüche 1 und 3. Vorteilhafte Aus- und Weiterbildungen sind Inhalt der Unteransprüche.

Näher erläutert wird die Erfindung anhand bevorzugter Ausführungsbeispiele. Die Figurendarstellungen 1 bis 4 zeigen Prinzip-Halbschnitte durch jeweils eine erfindungsgemäße Hitzeschild-Anordnung, Fig. 5a zeigt eine weitere Variante und Fig. 5b den Teilschnitt A aus Fig. 5a.

Die kalte Rückseite des Hitzeschildes 1 ist mit der Bezugsziffer 2a versehen, während die der Brennkammer zugewandte heiße Oberfläche des Hitzeschildes die Bezugsziffer 2b trägt. Dieses Hitzeschild umgibt wie üblich einen nicht gezeigten Brenner, über den ein Brennstoff-Luft-Strom in die Brennkammer der Gasturbine eingeführt wird. Hierzu weist das Hitzeschild eine Durchtrittsöffnung 3 für den Brenner auf. Ebenfalls wie üblich ist dabei der Brenner von einem Dichtungsteil 4 umgeben. Ferner erkennt man in Figur 1 einen hinter der Durchtrittsöffnung 3 vom Hitzeschild 1 wegragenden Bolzen 5, der der Befestigung des Hitzschildes 1 am Brennkammerkopf der Gasturbine dient.

Die heiße Oberfläche 2b des Hitzeschildes muß intensiv gekühlt werden. Hierzu wird an die kalte Rückseite 2a des Hitzeschildes 1 ein Kühlluftstrom herangeführt, der (wie Fig. 1 zeigt) zumindest teilweise über eine Vielzahl von Bohrungen 6 im Hitzeschild 1 dieses durchdringen kann und - da diese Bohrungen 6 gegenüber der Oberfläche 2b geneigt verlaufen - sich als Kühlluftfilm auf die heiße Oberfläche 2b des Hitzeschildes 1 legt. Ebenfalls mehrere Luftübertrittsöffnungen 7 sind in einem Steg 8 vorgesehen, der am Rand der Durchtrittsöffnung 3 insbesondere im Bereich der Rückseite 2a vorgesehen ist. Über diese Luftübertrittsöffnungen 7 kann somit Kühlluft von der Rückseite 2a in den Bereich der Durchtrittsöffnung 3 gelangen. Bei den Ausführungsbeispielen nach den Fig. 1, 4 ist der Steg 8 Bestandteil des Hitzeschildes 1, bei den anderen Ausführungsbeispielen ist der Steg 8 Bestandteil eines separaten Ringelementes 11.

Um mit Hilfe dieser über die Luftübertrittsöffnungen 7 den Steg 8 durchdringenden Kühlluft insbesondere den Randbereich des Hitzeschildes 1 in der Umgebung der Durchtrittsöffnung 3 intensiv zu kühlen, ist eine im wesentlichen parallel zum Steg 8 ausgerichtete Leitrippe 9 vorgesehen, deren brennkammerseitiges Ende 9a derart abgewinkelt ist, daß der Kühlluftstrom wie durch den Pfeil 10 dargestellt in Richtung der heißen Oberfläche 2b des Hitzeschildes 1 umgelenkt wird. Dabei befindet sich zwischen dem Steg 8 sowie der Leitrippe 9 ein Ring-Spalt 12, durch den der die Luftübertrittsöffnungen 7 durchdringende Kühlluftstrom geführt wird und schließlich dem abgewinkelten freien Ende 9a der Leitrippe 9 folgend in Richtung der heißen Oberfläche 2b des Hitzeschildes 1 abgelenkt wird. Bevorzugt ist das freie Ende 9a der Leitrippe 9 im wesentlichen parallel zur abgeschrägten Kante la des Hitzeschildes 1 im Eckbereich von Durchtrittsöffnung 3 und heißer Oberfläche 2b ausgerichtet (vgl. Fig. 1).

Beim Ausführungsbeispiel nach Fig. 1 ist die Leitrippe 9 an ein sog. Ringelement 11 angeformt, das zwischen einem Bund 4' des Dichtungsteiles 4 sowie dem an das Hitzeschild 1 angeformten Steg 8 angeordnet ist. Dieses Ringelement 11 kann somit einerseits einfach gefertigt und andererseits einfach auf das ebenfalls einfach zu fertigende Hitzeschild 1 aufgesteckt werden.

Beim Ausführungsbeispiel nach Fig. 2 ist ebenfalls zwischen dem Bund 4' sowie dem Hitzeschild 1 ein Ringelement 11 vorgesehen, das in diesem Falle den Steg 8 bildet und die Luftübertrittsöffnungen 7 aufweist. An diesem Ringelement 11 stützt sich weiterhin die ein separates ebenfalls ringförmiges Bauteil darstellende Leitrippe 9 ab. Dabei sind die Luftübertrittsöffnungen 7 im Ringelement 11 mit Verwirbelungseinrichtungen versehen, so daß dem über die Luftübertrittsöffnungen 7 hindurchtretenden Kühlluftstrom ein gewünschter Wirbel aufgeprägt werden kann. Eine ähnliche Ausführungsform mit Luftübertrittsöffnungen 7 ohne Verwirbelungsmaßnahmen zeigt Fig. 3.

Beim Ausführungsbeispiel nach Fig. 4 ist nicht nur der Steg 8, sondern auch die Leitrippe 9 selbst Bestandteil des Hitzeschildes 1. Die Leitrippe 9 ist somit an das Hitzeschild 1 angeformt. Insbesondere stellt das Hitzeschild 1 mit der angeformten Leitrippe 9 hierzu ein Gußteil dar. Bei diesem Ausführungsbeispiel nach Fig. 4 ist ebenso wie bei den bereits erläuterten Ausführungsbeispielen nach den Fig. 2, 3 das freie Ende 9a der Leitrippe 9 so weit in die Brennkammer der Gasturbine hineingezogen, daß dieses freie Ende 9a selbst parallel zur heißen Oberfläche 2b des Hitzeschildes 1 ausgerichtet ist. Auf diese Weise wird die in den Ring-Spalt 12 eindringende Kühlluftströmung besonders sicher und zuverlässig auf die Hitzeschild-Oberfläche 2b geführt. Im übrigen sind bei diesem Ausführungsbeispiel nach Fig. 4 die Luftübertrittsbohrungen 7 abermals mit Verwirbelungseinrichtungen versehen, was durch das Kreuz-Gitter dargestellt ist.

Die Fig. 5a, 5b zeigen ein weiteres Ausführungsbeispiel, bei dem die Leitrippe 9 ähnlich dem Ausführungsbeispiel nach Fig. 1 an das Ringelement 11 angeformt ist. Bei diesem Ausführungsbeispiel befinden sich die Luftübertrittsöffnungen 7 jedoch im Ringelement 11, so daß weitere Maßnahmen erforderlich sind, um einen Luftzutritt zu diesen Luftübertrittsöffnungen 7 zu ermöglichen. Daher ist zwischen dem Ringelement 11 sowie dem Bund 4' des Dichtungsteiles 4 ein zahnradartig geschlitzter Ring 13 angeordnet, dessen Zahnschlitze 13' diesen Luftzutritt zu den Luftübertrittsöffnungen 7 ermöglichen. Nicht nur bei diesem, sondern auch bei den vorangegangenen Ausführungsbeispielen ist im übrigen ein mit Luftdurchtrittsöffnungen 14' versehenes Abstandsstück 14 dargestellt, über das sich das Dichtungsteil 4 mit seinem Bund 4' an der Kopfwand 15 der Brennkammer abstützt. Über die Luftdurchtrittsöffnungen 14' gelangt dabei der herangeführte Kühlluftstrom zu der von der Brennkammer abgewandten Seite des Steges 8, d. h. der Kühlluftstrom muß zunächst die Luftdurchtrittsöffnungen 14' durchdringen, um anschließend über die Luftübertrittsöffnungen 7 in den Ring-Spalt 12 zwischen dem Steg 8 und der Leitrippe 9 einströmen zu können, um letztlich von dieser Leitrippe 9 in Richtung der heißen Oberfläche 2b des Hitzeschildes 1 umgelenkt zu werden.

## Patentansprüche

1. Gasturbinen-Brennkammer mit einem Hitzeschild (1) mit einer zentralen Durchtrittsöffnung (3) für einen Brenner, sowie mit einem am Rand der Durchtrittsöffnung (3) umlaufenden Steg (8), der eine Vielzahl von Luftübertrittsöffnungen (7) für die an die der Brennkammer abgewandte kalte Rückseite (2b) des Hitzeschildes (1) herangeführte Kühlluft aufweist, sowie mit einer innerhalb der Durchtrittsöffnung (3) vorgesehenen, im wesentlichen parallel zum Steg (8) ausgerichtete Leitrippe (9), deren brennkammerseitiges Ende (9a) abgewinkelt ist, um den über die Luftübertrittsöffnungen (7) in den Spalt (12) zwischen Steg (8) und Leitrippe (9) einströmenden Kühlluftstrom in Richtung der heißen Oberfläche (2b) des Hitzeschildes (1) umzulenken,
dadurch gekennzeichnet, daß die Leitrippe (9) an ein Ringelement (11), das zwischen dem Bund (4') eines den Brenner umgebenden Dichtungsteiles (4) sowie dem Hitzeschild (1) angeordnet ist, angeformt ist oder sich an dem Ringelement (11) abstützt.

2. Gasturbinen-Brennkammer nach Anspruch 1,
dadurch gekennzeichnet, daß zwischen dem Ringelement (11) und dem Bund (4') des Dichtungsteiles (4) ein zahnradartig geschlitzter Ring (13) angeordnet ist, wobei die Zahnschlitze (13') einen Luftzutritt zu den Luftübertrittsöffnungen (7) ermöglichen.

3. Gasturbinen-Brennkammer mit einem Hitzeschild (1) mit einer zentralen Durchtrittsöffnung (3) für einen Brenner, sowie mit einem am Rand der Durchtrittsöffnung (3) umlaufenden Steg (8), der eine Vielzahl von Luftübertrittsöffnungen (7) für die an die der Brennkammer abgewandte kalte Rückseite (2b) des Hitzeschildes (1) herangeführte Kühlluft aufweist, sowie mit einer innerhalb der Durchtrittsöffnung (3) vorgesehenen, im wesentlichen parallel zum Steg (8) ausgerichtete Leitrippe (9), deren brennkammerseitiges Ende (9a) abgewinkelt ist, um den über die Luftübertrittsöffnungen (7) in den Spalt (12) zwischen Steg (8) und Leitrippe (9) einströmenden Kühlluftstrom in Richtung der heißen Oberfläche (2b) des Hitzeschildes (1) umzulenken,
dadurch gekennzeichnet, daß die Leitrippe (9) an das Hitzeschild (1) angeformt ist.

4. Gasturbinen-Brennkammer nach Anspruch 3,
dadurch gekennzeichnet, daß das Hitzeschild (1) mit der Leitrippe (9) ein Gußteil ist.

5. Gasturbinen-Brennkammer nach einem der vorangegangenen Ansprüche,
dadurch gekennzeichnet, daß die Luftübertrittsöffnungen (7) mit Verwirbelungseinrichtungen versehen sind.

## Claims

1. A gas turbine-combustion chamber with a heat shield (1) with a central opening (3) for a burner, together with a web (8) extending around the circumference of the opening (3), which is provided with a plurality of air transfer openings (7) for the cooling air fed to the cold rear side (2b) of the heat shield (1) facing away from the combustion chamber, as well as a guide rib (9) provided within the opening (3) and aligned substantially parallel to the web (8), with its end (9a) on the combustion chamber side bent to deflect the cooling air stream flowing via the air transfer openings (7) into the gap (12) between the web (8) and the guide rib (9) in the direction of the hot surface (2b) of the heat shield (1),
characterised in that the guide rib (9) is moulded onto an annular element (11) which is arranged between the collar (4') of a sealing part (4) surrounding the burner and the heat shield (1), or is braced against the annular element (11).

2. A gas turbine-combustion chamber according to claim 1,
characterised in that a toothed wheel-like slotted ring (13) is arranged between the annular element (11) and the collar (4') of the sealing part (4), with the toothed slots (13') facilitating air entry to the air transfer openings (7).

3. A gas turbine-combustion chamber with a heat shield (1) with a central opening (3) for a burner, together with a web (8) extending around the circumference of the opening (3), which is provided with a plurality of air transfer openings (7) for the cooling air fed to the cold rear side (2b) of the heat shield (1) facing away from the combustion chamber, as well as a guide rib (9) provided within the opening (3) and aligned substantially parallel to the web (8), with its end (9a) on the combustion chamber side bent to deflect the cooling air stream flowing via the air transfer openings (7) into the gap (12) between the web (8) and the guide rib (9) in the direction of the hot surface (2b) of the heat shield (1),
characterised in that the guide rib (9) is moulded onto the heat shield (1).

4. A gas turbine-combustion chamber according to claim 3,
characterised in that the heat shield (1) forms a cast part with the guide rib (9).

5. A gas turbine-combustion chamber according to any one of the above claims,
characterised in that the air transfer openings (7) are provided with turbulence- imparting members.

## Revendications

1. Chambre de combustion de turbine à gaz comportant un écran thermique (1) avec un passage central (3) pour un brûleur et une nervure (8) périphérique au niveau du bord du passage (3), cette nervure ayant plusieurs orifices de passage d'air (7) pour l'air de refroidissement conduit vers le côté arrière froid (2b) de l'écran thermique (1), du côté opposé à la chambre de combustion, et une lèvre de guidage (9) prévue à l'intérieur de l'orifice de passage (3), alignée de manière essentiellement parallèle à la nervure (8), et dont l'extrémité (9a), située du côté de la chambre de combustion est repliée pour dévier le courant d'air froid arrivant par les orifices de passage d'air (7) dans l'intervalle (12) entre la nervure (8) et la nervure de guidage (9), en direction de la surface chaude (2b) de l'écran thermique (1),
caractérisée en ce que
la nervure de guidage (9) est prévue sur un élément annulaire (11) situé entre la collerette (4') d'une pièce d'étanchéité (4) entourant le brûleur et l'écran thermique (1), en étant formée sur cet écran ou s'appuyant sur l'élément annulaire (11).

2. Chambre de combustion de turbine à gaz selon la revendication 1,
caractérisée en ce qu'
entre l'élément annulaire (11) et la collerette (4') de la pièce d'étanchéité (4), il est prévu un anneau (13) fendu en forme de roue dentée et les intervalles des dents (13') permettent un passage de l'air vers les orifices de passage d'air (7).

3. Chambre de combution de turbine à gaz comprenant un écran thermique (1) avec un passage central (3) pour un brûleur et une nervure (8) périphérique au niveau du bord du passage (3) comportant plusieurs orifices de passage d'air (7) pour l'air arrivant sur le côté arrière froid (2b) non tourné vers la chambre de combustion de l'écran thermique (1) et une nervure de guidage (9), prévue à l'intérieur du passage (3), cette nervure étant alignée essentiellement parallèlement à la nervure (8), et son extrémité (9a) située du côté de la chambre de combustion est repliée pour dévier la veine d'air de refroidissement arrivant par les orifices de passage d'air (7) dans l'intervalle (12) entre la nervure (8) et la nervure de guidage (9), pour dévier cette veine en direction de la surface extérieure chaude (2b) de l'écran thermique (1),
caractérisée en ce que
la nervure de guidage (9) est formée sur l'écran thermique (1).

4. Chambre de combustion de turbine à gaz selon la revendication 3,
caractérisée en ce que
l'écran thermique (1) forme avec la nervure de guidage (9), une pièce de fonderie.

5. Chambre de combustion de turbine à gaz selon l'une quelconque des revendications précédentes,
caractérisée en ce que
les orifices de passage d'air (7) sont munis de moyens engendrant un écoulement tourbillonnaire.
